# FASCICULE DE BREVET EUROPEEN

(11) **EP 3 982 337 B1**
(45) Date de publication et mention de la délivrance du brevet: **27.09.2023**
(21) Numéro de dépôt: 20201010.4
(22) Date de dépôt: 09.10.2020
(51) Int. Cl.: G07C 1/24, G04F 13/02

(54) **PROCEDE ET SYSTEME DE MESURE AMELIOREE DU TEMPS DE PASSAGE SUR UNE LIGNE DE CHRONOMETRAGE**
VERFAHREN UND SYSTEM ZUR VERBESSERTEN MESSUNG DER DURCHLAUFZEIT ÜBER EINE ZEITMESSLINIE
METHOD AND SYSTEM FOR IMPROVED MEASUREMENT OF TIME FOR MOVING ACROSS A FINISH LINE

(43) Date de publication de la demande: 13.04.2022
(73) Titulaire: Swiss Timing Ltd, 2606 Corgémont (CH)
(72) Inventeur: RICHARD, M. Pascal, 2606 Corgémont (CH)
(74) Mandataire: ICB SA

(56) Documents cités:
- EP-A1- 0 898 249
- WO-A1-2015/193049
- CH-A2- 706 165

## Description

### Domaine de l'invention

L'invention concerne un procédé de mesure améliorée du temps de passage sur une ligne de chronométrage d'une course par un concurrent, notamment d'une discipline sportive.

L'invention concerne encore un système de mesure améliorée du temps de passage sur une ligne de chronométrage d'une course par un concurrent, notamment d'une discipline sportive, pour la mise en oeuvre du procédé.

### Arrière-plan de l'invention

Dans une compétition de sport de course, telle qu'une course de sprint en athlétisme, de cyclisme, de ski de fonds, de patinage de vitesse, d'une course de bobsleigh, ou lors d'une épreuve hippique, il est bien connu d'avoir recours à des capteurs pour mesurer un temps intermédiaire ou final des concurrents, en particulier pour effectuer le classement des concurrents. Les exigences sont différentes selon les sports. Par exemple, dans une course de sprint d'athlétisme, le moment est défini dès qu'une partie du buste de l'athlète passe la ligne d'arrivée. Pour une course de patinage de vitesse ou de ski de fonds, le moment est défini lorsque le patin ou le pied atteint la ligne d'arrivée.

Un capteur est par exemple disposé à proximité de la ligne d'arrivée pour mesurer le temps de passage des concurrents. On utilise par exemple une cellule photoélectrique comme récepteur et un émetteur de lumière infrarouge pulsée, l'émetteur et le récepteur étant agencés de part et d'autre, dans l'axe de la ligne d'arrivée. Ainsi, lorsqu'un concurrent traverse la ligne d'arrivée, le récepteur ne reçoit plus la lumière pulsée, ce qui permet de déduire son temps de passage. Il existe aussi des appareils comportant l'émetteur et le récepteur dans un même boitier, pour avoir un seul système disposé à une extrémité de la ligne. Dans ce cas, un réflecteur, par exemple un catadioptre, est agencé à l'autre extrémité de la ligne d'arrivée pour réfléchir la lumière infrarouge de l'émetteur vers le récepteur.

Le document EP 0 898 249 décrit un exemple de procédé et de système de mesure du temps de passage de concurrents sur une ligne de chronométrage.

Cependant, avec les systèmes actuels, il est fréquent de faire des erreurs de mesure à cause d'objets parasites détectés par le capteur. En effet, lorsqu'il pleut ou qu'il neige fortement, la quantité de lumière pulsée peut être réduite avant d'arriver au capteur et provoquer une mesure d'un temps de chronométrage. Des personnes peuvent aussi passer devant le capteur alors qu'ils ne sont pas des coureurs. Dans le cas d'une course cycliste par exemple, des voitures sont susceptibles de passer la ligne de chronométrage, ou encore des coureurs peuvent passer la ligne d'arrivée en sens inverse après une arrivée, en particulier lors d'étapes de montagnes.

### Résumé de l'invention

L'invention a donc pour but de pallier les inconvénients de l'état de la technique susmentionné en proposant un procédé de mesure améliorée du temps de passage sur une ligne de chronométrage d'une course par un concurrent, notamment d'une discipline sportive, qui évite de mesurer des temps de passages parasites provoqués par d'autres objets ou personnes que des coureurs.

A cet effet, l'invention concerne un procédé de mesure améliorée du temps de passage sur une ligne de chronométrage d'une course par un concurrent, notamment pour une discipline sportive, le procédé étant mis en oeuvre par un système de mesure du temps de passage comportant au moins un capteur d'images du temps de passage sur une ligne de chronométrage d'une course par un concurrent, notamment pour une discipline sportive.
- Le procédé est remarquable en ce qu'il comprend les étapes consécutives suivantes:
- acquérir des signaux électriques représentatifs de l'image de la ligne de chronométrage saisie par le capteur d'images, les signaux électriques étant produits en fonction de signaux optiques reçus par le capteur,
- transmettre les signaux électriques à une unité de traitement d'images,
- détecter le passage d'une ligne de chronométrage par un objet,
- détecter au moins une information supplémentaire concernant le déplacement ou les dimensions de l'objet pour vérifier que l'objet correspond à un concurrent,
- transmettre un ordre de mesure du temps de passage à une unité de chronométrage si l'objet correspond à un concurrent, et
- mesurer le temps de passage dudit objet sur la ligne de chronométrage correspondant à l'instant de passage de l'objet.

Grâce à ce procédé, l'information supplémentaire sur le déplacement ou les dimensions de l'objet détecté permet de vérifier qu'il s'agit bien d'un concurrent qui passe la ligne de chronométrage, et non d'un objet parasite ou d'une personne qui passe devant le capteur par erreur. Un autre avantage de l'invention est que cela permet d'utiliser un système agencé d'un seul côté de la ligne de chronométrage, sans avoir recours à un autre dispositif de l'autre côté de la ligne.

Selon un mode de réalisation particulier de l'invention, le procédé comprend une étape de transmission du temps de passage mesuré à une unité d'affichage.

Selon un mode de réalisation particulier de l'invention, le capteur étant muni d'une matrice de pixels, le capteur est configuré pour détecter les variations de signaux optiques reçus par au moins une partie des pixels de la matrice pour produire les signaux électriques.

Selon un mode de réalisation particulier de l'invention, l'information supplémentaire est le sens de déplacement de l'objet.

Selon un mode de réalisation particulier de l'invention, on détecte le sens de déplacement sur les colonnes de pixels grâce à la modification des pixels avant et/ou après la colonne de pixels de la ligne de chronométrage.

Selon un mode de réalisation particulier de l'invention, l'information supplémentaire est la vitesse de déplacement de l'objet.

Selon un mode de réalisation particulier de l'invention, l'information supplémentaire est la hauteur de l'objet.

Selon un mode de réalisation particulier de l'invention, l'information supplémentaire est la largeur de l'objet.

Selon un mode de réalisation particulier de l'invention, l'information supplémentaire est une zone de détection où l'objet est attendu.

Selon un mode de réalisation particulier de l'invention, la détection est effectuée grâce à une analyse de la variation des signaux électriques.

Selon un mode de réalisation particulier de l'invention, les pixels du capteur d'image détectent les signaux optiques indépendamment les uns des autres.

Selon un mode de réalisation particulier de l'invention, on utilise la totalité du capteur lors de chaque étape du procédé.

L'invention concerne aussi un système de mesure améliorée du temps de passage sur une ligne de chronométrage d'une course par un concurrent, notamment pour une discipline sportive. A cette fin, le système comprend :
- une unité d'acquisition pour acquérir des signaux électriques représentatifs de l'image de la ligne de chronométrage, l'unité d'acquisition comportant au moins un capteur d'images muni d'une matrice de pixels, les signaux électriques étant produits en fonction de signaux optiques reçus par les pixels de la matrice,
- une unité de traitement d'images pour traiter les signaux électriques transmis par l'unité d'acquisition, de manière à détecter le passage de la ligne de chronométrage par un objet, l'unité de traitement étant configurée pour détecter au moins une information supplémentaire concernant le déplacement ou les dimensions de l'objet pour vérifier que l'objet correspond à un concurrent,
- une unité de mesure du temps de passage dudit objet sur la ligne de chronométrage correspondant à l'instant de passage de l'objet, l'unité d'acquisition étant configurée pour transmettre les signaux électriques à l'unité de traitement d'images et pour transmettre un ordre de mesure du temps de passage à l'unité de mesure si l'objet correspond à un concurrent.

Selon un mode de réalisation particulier de l'invention, le système comprend une unité d'affichage des temps mesurés.

Selon un mode de réalisation particulier de l'invention, le capteur est configuré pour détecter continuellement les variations d'au moins une partie des pixels de la matrice.

Selon un mode de réalisation particulier de l'invention, le système comprend une caméra munie du capteur, de préférence la caméra est de type neuro-morphique.

Selon un mode de réalisation particulier de l'invention, l'unité de traitement d'image comprend un module d'intelligence artificielle.

### Brève description des dessins

Les buts, avantages et caractéristiques du procédé et du système d'affichage selon l'invention apparaîtront mieux dans la description suivante d'au moins une forme d'exécution non limitative illustrée par les dessins sur lesquels :
La figure 1 est un schéma synoptique d'un procédé de mesure amélioré du temps de passage sur une ligne de chronométrage selon l'invention.
La figure 2 est une représentation schématique illustrant un premier mode de réalisation du procédé selon l'invention.
La figure 3 est une représentation schématique illustrant un deuxième mode de réalisation du procédé selon l'invention.
La figure 4 est une représentation schématique illustrant un troisième mode de réalisation du procédé selon l'invention.
La figure 5 est une représentation schématique d'un système de mesure amélioré du temps de passage sur une ligne de chronométrage selon l'invention.

### Description détaillée de l'invention

Selon l'invention, le procédé est prévu pour permettre une mesure améliorée du temps de passage sur une ligne de chronométrage d'une course par un concurrent, notamment pour une discipline sportive.

Le procédé décrit ci-dessous porte par exemple sur une course d'athlétisme, de ski de fonds, de patinage de vitesse, de cyclisme, de bobsleigh ou une course hippique. Le procédé est mis en oeuvre par un système de prise de vue comportant au moins un capteur d'images. De préférence, le capteur est muni d'une matrice de pixels formant une surface de capture d'image. Le capteur est configuré pour détecter les variations de signaux optiques reçus par au moins une partie des pixels de la matrice pour produire les signaux électriques.

Sur la figure 1, le procédé 10 selon l'invention est un procédé de mesure améliorée du temps de passage sur une ligne de chronométrage d'une course par un concurrent, notamment d'une discipline sportive.

Le procédé comprend une première étape 1 consistant à acquérir des signaux électriques représentatifs de l'image de la ligne de chronométrage saisie par le capteur d'images. De préférence, le capteur est muni d'une matrice de pixels. Le capteur est configuré pour détecter les variations de signaux optiques reçus par au moins une partie des pixels de la matrice pour produire les signaux électriques. Les signaux électriques sont produits en fonction de signaux optiques reçus par les pixels du capteur.

Dans une deuxième étape 2, le procédé consiste à transmettre les signaux électriques à une unité de traitement d'images.

Pour la troisième étape 3, l'unité de traitement d'images détecte le passage de la ligne de chronométrage par un objet. L'unité de traitement d'images détecte un objet passant la ligne de chronométrage, grâce à la variation d'intensité des signaux électrique transmis par les pixels du capteur, les signaux électriques représentant la variation des signaux optiques reçus par les pixels. La ligne de chronométrage est par exemple définie par une ou plusieurs colonnes de pixels. Ainsi, lorsque les pixels de cette ou ces colonnes varient d'intensité, l'unité de traitement d'images détecte le passage d'un objet.

La quatrième étape 4, qui s'effectue de préférence simultanément à la troisième étape, consiste à détecter au moins une information supplémentaire concernant le déplacement ou les dimensions de l'objet pour vérifier que l'objet correspond à un concurrent. Des exemples non limitatifs d'informations supplémentaires sont mentionnés ci-dessous. Ces exemples peuvent bien sûr être combinés ensemble pour détecter plusieurs informations supplémentaires en même temps.

Selon un premier mode de réalisation, l'information supplémentaire est le sens de déplacement de l'objet. Pour détecter le sens de déplacement, on détecte les variations d'intensité des pixels avant et/ou après la ou les colonnes de pixels de la ligne de chronométrage. Ainsi, si l'objet mesuré passe la ligne de chronométrage dans le mauvais sens, on en déduit qu'il ne s'agit pas d'un concurrent. Ce mode de réalisation est par exemple utile dans le cas de courses cyclistes dont l'arrivée est en montagne, et pendant lesquelles certains cyclistes repassent la ligne d'arrivée en sens inverse pour redescendre vers leur lieu de villégiature. Des illustrations de ce mode de réalisation sont décrits pour les figures 2 et 3.

Dans un deuxième mode de réalisation, l'information supplémentaire est la vitesse de déplacement de l'objet. Pour cela, l'unité de traitement calcule la vitesse de l'objet en fonction de la vitesse de déplacement de la variation d'intensité détectés par les pixels du capteur. Autrement dit, on suit le déplacement d'une forme définie par l'intensité ou la couleur des pixels du capteur. L'unité de traitement est ensuite configurée pour estimer la vitesse de déplacement de l'objet détecté. Si la vitesse de l'objet ne correspond pas à un intervalle de valeur attendu, l'unité de traitement d'image n'envoie pas d'ordre de mesure du temps de passage de l'objet sur la ligne de chronométrage.

Pour le troisième mode de réalisation, l'information supplémentaire est la hauteur de l'objet. On mesure la hauteur de l'objet sur les images formées à partir des signaux électriques. Dans une variante de réalisation, l'information supplémentaire est la largeur de l'objet. Ces deux variantes peuvent aussi être combinées pour vérifier qu'il s'agit d'un concurrent, et non d'un objet plus petit ou plus grand passant la ligne de chronométrage par hasard. La taille de l'objet est évaluée à partir des images de l'objet obtenues par les pixels du capteur. L'unité de traitement d'image est configurée pour évaluer les dimensions de l'objet. Un exemple de ce mode de réalisation est notamment représenté sur la figure 2.

Dans un quatrième mode de réalisation, l'information supplémentaire est une zone de détection où l'objet est attendu. La zone peut par exemple être définie au-dessus ou en-dessous d'une ligne définie sur le capteur. Ainsi, on concentre la détection sur une zone du capteur définie par une partie seulement des pixels. L'unité de traitement d'image est configurée pour pouvoir choisir une zone du capteur sur laquelle des objets peuvent être détectés. Par exemple, lors d'une course cycliste, si on veut éviter de prendre une mesure du temps pour une voiture qui est moins haute qu'un concurrent sur un vélo, il faut définir une hauteur supérieure à une voiture pour éviter de transmettre le temps mesuré de celle-ci. Un exemple de ce mode de réalisation est notamment représenté sur les figures 2 et 4.

Dans une cinquième étape 5, l'unité de traitement d'image transmet un ordre de chronométrage à une unité de mesure du temps, pour enregistrer le temps de passage dudit objet. Lorsque l'unité de traitement d'image détecte une information supplémentaire correspondant à un concurrent, elle envoie un signal de détection à l'unité de mesure au moment du passage de la ligne de chronométrage par l'objet.

Pour la sixième étape, l'unité de mesure enregistre le temps de passage dudit objet sur la ligne de chronométrage correspondant à l'instant de passage de l'objet. L'unité de mesure est configurée pour chronométrer le temps qui passe et pour enregistrer le temps de chaque concurrent, lorsqu'il reçoit un ordre de la part de l'unité de traitement d'image.

La septième étape consiste à transmettre le temps de passage mesuré à une unité d'affichage, pour afficher le temps du concurrent et le comparer aux temps des autres concurrents, par exemple dans un classement basé sur le temps le plus court. L'unité d'affichage est par exemple un écran géant installé sur une aire d'arrivée ou devant une tribune de spectateurs.

Grâce au procédé, on s'assure de transmettre les mesures de concurrents et d'éviter de mesurer le temps d'objets parasites.

La figure 2 montre une illustration de l'image que reçoit le capteur 9 de la caméra. Sur le capteur est défini une ou plusieurs colonnes de pixels correspondant à une ligne de chronométrage. Sur l'image, un premier objet 11 passe la ligne de chronométrage dans le bon sens et un deuxième objet 12 passe la ligne de chronométrage en sens inverse. Selon le premier mode de réalisation de détection de l'information supplémentaire, l'unité de traitement d'image donne un ordre de chronométrage pour le premier objet passant la ligne dans le bon sens et pas pour le deuxième objet passant dans l'autre sens.

Dans le cas du deuxième mode de réalisation de détection de l'information supplémentaire, l'unité de traitement d'image calcule la vitesse de progression du premier objet pour vérifier que c'est un concurrent qui passe la ligne de chronométrage. La position du premier objet 11 est identifiée en plusieurs endroits du capteur, de sorte que l'unité de traitement d'image est capable de déduire la vitesse de déplacement de l'objet. Dans le cas où la vitesse appartient à un intervalle de temps correspondant à la vitesse d'un concurrent, l'unité de traitement d'image transmet un ordre de mesure à l'unité de mesure du temps de chronométrage. A contrario, si la vitesse n'appartient pas à cet intervalle, l'unité de traitement d'image considère qu'il ne s'agit pas d'un concurrent et ne transmet pas d'ordre.

Deux lignes 14, 15 permettent de définir des limites en-dessous et au-dessus desquelles les objets détectés ne sont pas considérés comme des concurrents selon le quatrième mode de réalisation de détection de l'information supplémentaire. Par exemple, le premier objet 11 qui passe entre les lignes 14, 15 voit son temps de passage mesuré, alors que celui passant en dehors des lignes 14, 15 n'est pas chronométré. On peut utiliser une ligne seulement, et définir que les concurrents passent au-dessus ou en dessous de la ligne. La disposition de la ligne est définie sur le capteur d'image, et peut être modifiée comme on le souhaite pour s'adapter au type de course.

La figure 3 montre une ligne de chronométrage 20 de type ligne d'arrivée d'une course. Un système de mesure 23 comprend une caméra 17 reliée à une unité de traitement d'image 21. La caméra 17 est dirigée sur la ligne 20 de sorte que l'axe optique de la caméra est sensiblement dirigé vers cette ligne. Des concurrents 18 passent la ligne 20 dans le bon sens, tandis qu'une personne 19 passe la ligne 20 dans l'autre sens. Cette personne 19 peut être un concurrent ayant déjà passé la ligne 20 ou un arbitre qui surveille la course. Grâce au procédé selon l'invention, on ne mesure pas le temps chronométré de la personne 19 passant en sens inverse, car l'unité de traitement d'image 21 détecte que cette personne 19 ne se déplace pas dans le sens adéquat.

Sur la figure 4, on distingue un système de mesure 23 agencé pour chronométrer la ligne de chronométrage 20, qui est de type ligne d'arrivée. Il s'agit d'une course cycliste dans laquelle des coureurs à vélo 28 passent la ligne d'arrivée, tandis que des voitures 22 suivent les coureurs 28 et des personnes 27 peuvent passer a ligne 20 à pied. En choisissant une hauteur ou une largeur des objets à détecter, ou en utilisant la reconnaissance des objets par l'unité de traitement d'image 21 pour détecter les coureurs, on évite de chronométrer la voiture 22, le cycliste 27 passant la ligne 20 en sens inverse et la personne 29 passant la ligne à pied. Seuls les coureurs à vélo 28 passant ligne dans le sens souhaité sont chronométrés. En variante, on peut détecter la silhouette générale de l'objet détecté pour vérifier qu'il s'agit bien d'un concurrent à vélo 28.

La figure 5 illustre un système de mesure 23 comprenant une unité d'acquisition 31 comprenant une caméra 17 munie d'un capteur d'image. Le capteur d'images comprend une matrice de pixels. Avantageusement, le capteur entier est utilisé pour le traitement des images. Dans une première variante de réalisation, la fréquence d'acquisition des images est de préférence comprise entre 1000 Hz et 10000 Hz. De préférence, la caméra 17 est de type neuro-morphique, chaque pixel du capteur détectant des signaux lumineux indépendamment les uns des autres, les signaux électriques correspondants étant transmis à une unité de traitement d'images 21.

Le système de mesure 23 comprend une unité de traitement d'image 21 et une unité de chronométrage 33 et une unité d'affichage 34. Ainsi, après les étapes de détection selon le procédé décrit précédemment, l'unité de traitement d'images 21 transmet un ordre de mesure à l'unité de chronométrage 33, qui enregistre le temps de passage du concurrent. Le temps de chronométrage peut ensuite être transmis à l'unité d'affichage 34 pour afficher le temps du concurrent dans un classement par rapport aux autres concurrents déjà enregistrés. En option, l'unité de traitement d'image 21 peut comprendre un module d'intelligence artificielle permettant de reconnaître un objet passant la ligne de chronométrage, afin de déterminer s'il s'agit d'un concurrent ou d'un objet parasite.

Naturellement, l'invention n'est pas limitée aux modes de réalisation décrits en référence aux figures et des variantes pourraient être envisagées sans sortir du cadre de l'invention. En particulier, les valeurs des première et deuxième fréquences d'acquisition d'images pourront être choisies avec des valeurs supérieures si l'évolution des capacités techniques des deux types de caméra le permet.

## Revendications

1. Procédé (10) de mesure améliorée du temps de passage sur une ligne de chronométrage (13, 20) d'une course par un concurrent, notamment pour une discipline sportive, le procédé (10) étant mis en oeuvre par un système de mesure (23) comportant au moins un capteur d'images, le procédé (10) comprenant les étapes consécutives suivantes :
- acquérir (1) des signaux électriques représentatifs de l'image de la ligne de chronométrage (13, 20) saisie par le capteur d'images, les signaux électriques étant produits en fonction de signaux optiques reçus par le capteur,
- transmettre (2) les signaux électriques à une unité de traitement d'images (21, 21),
- détecter (3) le passage d'une ligne de chronométrage (13, 20) par un objet (11, 12),
**caractérisé en ce qu'**il comprend les étapes consécutives suivantes :
- détecter (4) au moins une information supplémentaire concernant le déplacement ou les dimensions de l'objet (11, 12) pour vérifier que l'objet (11) correspond à un concurrent (18, 28),
- transmettre (5) un ordre de mesure du temps de passage à une unité de mesure (33) si l'objet (11) correspond à un concurrent (18, 28), et
- mesurer (6) le temps de passage dudit objet (11) sur la ligne de chronométrage correspondant à l'instant de passage de l'objet (11).

2. Procédé (1) selon la revendication 1, **caractérisé en ce qu'**il comprend une étape de transmission (7) du temps de passage mesuré à une unité d'affichage (34).

3. Procédé (1) selon la revendication 1 ou 2, **caractérisé en ce que** le capteur étant muni d'une matrice de pixels, le capteur est configuré pour détecter les variations de signaux optiques reçus par au moins une partie des pixels de la matrice pour produire les signaux électriques.

4. Procédé (1) selon l'une, quelconque, des revendications précédentes, **caractérisé en ce que** l'information supplémentaire est le sens de déplacement de l'objet (11, 12).

5. Procédé (1) selon la revendication 4, **caractérisé en ce qu'**on détecte le sens de déplacement sur les colonnes de pixels grâce à la modification des pixels avant et/ou après la ou les colonnes de pixels de la ligne de chronométrage.

6. Procédé (1) selon l'une, quelconque, des revendications 1 à 3, **caractérisé en ce que** l'information supplémentaire est la vitesse de déplacement de l'objet (11, 12).

7. Procédé (1) selon l'une, quelconque, des revendications 1 à 3, **caractérisé en ce que** l'information supplémentaire est la hauteur de l'objet (11, 12).

8. Procédé (1) selon l'une, quelconque, des revendications 1 à 3, **caractérisé en ce que** l'information supplémentaire est la largeur de l'objet (11, 12).

9. Procédé (1) l'une, quelconque, des revendications 1 à 3, **caractérisé en ce que** l'information supplémentaire est une zone de détection où l'objet (11, 12) est attendu.

10. Procédé (1) selon l'une, quelconque, des revendications précédentes, **caractérisé en ce que** la détection est effectuée grâce à une analyse de la variation des signaux électriques.

11. Procédé (1) selon l'une, quelconque, des revendications précédentes, **caractérisé en ce que** les pixels du capteur d'image détectent les signaux optiques indépendamment les uns des autres.

12. Procédé (1) selon l'une, quelconque, des revendications précédentes, **caractérisé en ce qu'**on utilise la totalité du capteur lors de chaque étape du procédé.

13. Système (23, 23) de mesure améliorée du temps de passage sur une ligne de chronométrage (13, 20) d'une course par un concurrent (18, 28), notamment pour une discipline sportive, le système étant **caractérisé en ce qu'**il comprend :
- une unité d'acquisition (31) pour acquérir des signaux électriques représentatifs de l'image de la ligne de chronométrage, l'unité d'acquisition (31) comportant au moins un capteur d'images muni d'une matrice de pixels, les signaux électriques étant produits en fonction de signaux optiques reçus par les pixels de la matrice,
- une unité de traitement d'images (21) pour traiter les signaux électriques transmis par l'unité d'acquisition (31), de manière à détecter le passage de la ligne de chronométrage par un objet (11, 12), et
- une unité de mesure (33) du temps de passage dudit objet (11) sur la ligne de chronométrage correspondant à l'instant de passage de l'objet (11), l'unité d'acquisition (11) étant configurée pour transmettre les signaux électriques à l'unité de traitement d'images (21).
**caractérisé en ce que** :
- l'unité de traitement est configurée pour détecter au moins une information supplémentaire concernant le déplacement ou les dimensions de l'objet pour vérifier que l'objet (11, 12) correspond à un concurrent, et
- l'unité d'acquisition (11) est configurée pour transmettre un ordre de mesure du temps de passage à l'unité de mesure (33) si l'objet (11) correspond à un concurrent (18, 28).

14. Système (23) selon la revendication 13, **caractérisé en ce qu'**il comprend une unité d'affichage (34) des temps mesurés.

15. Système (23) selon la revendication 13 ou 14, **caractérisé en ce que** le capteur est configuré pour détecter continuellement les variations d'au moins une partie, de préférence de la totalité, des pixels de la matrice.

16. Système (23) selon l'une, quelconque, des revendications 13 à 15, **caractérisé en ce qu'**il comprend une caméra (17) munie du capteur, de préférence la caméra (17) est de type neuro-morphique.

17. Système (23) selon l'une, quelconque, des revendications 13 à 16, **caractérisé en ce que** l'unité de traitement d'image (21) comprend un module d'intelligence artificielle.

## Patentansprüche

1. Verfahren (10) zur verbesserten Messung der Durchgangszeit über eine Zeitmessungslinie (13, 20) einer Bahn durch einen Wettkämpfer, insbesondere für eine Sportdisziplin, wobei das Verfahren (10) von einem Messsystem (23) durchgeführt wird, das mindestens einen Bildsensor beinhaltet, wobei das Verfahren (10) die folgenden aufeinanderfolgenden Schritte umfasst:
- Erlangen (1) elektrischer Signale, die repräsentativ sind für das Bild der Zeitmessungslinie (13, 20), das vom Bildsensor aufgenommen wird, wobei die elektrischen Signale in Abhängigkeit von optischen Signalen erzeugt werden, die vom Sensor empfangen werden,
- Übertragen (2) der elektrischen Signale an eine Bildverarbeitungseinheit (21, 21),
- Erfassen (3) des Durchgangs einer Zeitmessungslinie (13, 20) durch ein Objekt (11, 12),
**dadurch gekennzeichnet, dass** es die folgenden aufeinanderfolgenden Schritte umfasst:
- Erfassen (4) von mindestens einer zusätzlichen Information, die die Bewegung oder die Dimensionen des Objekts (11, 12) betrifft, um zu überprüfen, ob das Objekt (11) einem Wettkämpfer (18, 28) entspricht,
- Übertragen (5) eines Zeitmessbefehls des Durchgangs an eine Messeinheit (33), wenn das Objekt (11) einem Wettkämpfer (18, 28) entspricht, und
- Messen (6) der Durchgangszeit des Objekts (11) über die Zeitmessungslinie, die dem Zeitpunkt des Durchgangs des Objekts (11) entspricht.

2. Verfahren (1) nach Anspruch 1, **dadurch gekennzeichnet, dass** es einen Schritt zum Übertragen (7) der gemessenen Durchgangszeit an eine Anzeigeeinheit (34) umfasst.

3. Verfahren (1) nach Anspruch 1 oder 2, **dadurch gekennzeichnet, dass** der Sensor, der mit einer Pixelmatrix ausgestattet ist, der Sensor konfiguriert ist, um Abweichungen der optischen Signale zu erfassen, die von mindestens einem Teil der Pixel der Matrix empfangen werden, um die elektrischen Signale zu erzeugen.

4. Verfahren (1) nach einem der vorhergehenden Ansprüche, **dadurch gekennzeichnet, dass** die zusätzliche Information die Richtung der Bewegung des Objekts (11, 12) ist.

5. Verfahren (1) nach Anspruch 4, **dadurch gekennzeichnet, dass** die Bewegungsrichtung auf den Pixelspalten mittels der Veränderung der Pixel vor und/oder nach der oder den Pixelspalten der Zeitmessungslinie erfasst wird.

6. Verfahren (1) nach einem der Ansprüche 1 bis 3, **dadurch gekennzeichnet, dass** die zusätzliche Information die Geschwindigkeit der Bewegung des Objekts (11, 12) ist.

7. Verfahren (1) nach einem der Ansprüche 1 bis 3, **dadurch gekennzeichnet, dass** die zusätzliche Information die Höhe des Objekts (11, 12) ist.

8. Verfahren (1) nach einem der Ansprüche 1 bis 3, **dadurch gekennzeichnet, dass** die zusätzliche Information die Breite des Objekts (11, 12) ist.

9. Verfahren (1) nach einem der Ansprüche 1 bis 3, **dadurch gekennzeichnet, dass** die zusätzliche Information ein Erfassungsbereich ist, in dem das Objekt (11, 12) erwartet wird.

10. Verfahren (1) nach einem der vorhergehenden Ansprüche, **dadurch gekennzeichnet, dass** die Erfassung mittels einer Analyse der Abweichung der elektrischen Signale erfolgt.

11. Verfahren (1) nach einem der vorhergehenden Ansprüche, **dadurch gekennzeichnet, dass** die Pixel des Bildsensors die optischen Signale unabhängig voneinander erfassen.

12. Verfahren (1) nach einem der vorhergehenden Ansprüche, **dadurch gekennzeichnet, dass** die Gesamtheit des Sensors bei jedem Verfahrensschritt verwendet wird.

13. System (23, 23) zur verbesserten Messung der Durchgangszeit über eine Zeitmessungslinie (13, 20) einer Bahn durch einen Wettkämpfer (18, 28), insbesondere für eine Sportdisziplin, wobei das System **dadurch gekennzeichnet ist, dass** es umfasst:
- Eine Erlangungseinheit (31) zum Erlangen elektrischer Signale, die repräsentativ sind für das Bild der Zeitmessungslinie, wobei die Erlangungseinheit (31) mindestens einen Bildsensor beinhaltet, der mit einer Pixelmatrix ausgestattet ist, wobei die elektrischen Signale in Abhängigkeit von optischen Signalen erzeugt werden, die von den Pixeln der Matrix empfangen werden,
- eine Bildverarbeitungseinheit (21) zum Verarbeiten der elektrischen Signale, die von der Erlangungseinheit (31) übertragen werden, um den Durchgang der Zeitmessungslinie durch ein Objekt (11, 12) zu erfassen, und
- eine Messeinheit (33) der Durchgangszeit des Objekts (11) über die Zeitmessungslinie, die dem Zeitpunkt des Durchgangs des Objekts (11) entspricht, wobei die Erlangungseinheit (11) konfiguriert ist, um die elektrischen Signale an die Bildverarbeitungseinheit (21) zu übertragen,
**dadurch gekennzeichnet, dass**:
- Die Verarbeitungseinheit konfiguriert ist, um mindestens eine zusätzliche Information zu erfassen, die die Bewegung oder die Dimensionen des Objekts betrifft, um zu überprüfen, ob das Objekt (11, 12) einem Wettkämpfer entspricht, und
- die Erlangungseinheit (11) konfiguriert ist, um einen Zeitmessbefehl der Durchgangszeit an die Messeinheit (33) zu übertragen, wenn das Objekt (11) einem Wettkämpfer (18, 28) entspricht.

14. System (23) nach Anspruch 13, **dadurch gekennzeichnet, dass** es eine Anzeigeeinheit (34) der gemessenen Zeiten umfasst.

15. System (23) nach Anspruch 13 oder 14, **dadurch gekennzeichnet, dass** der Sensor konfiguriert ist, um kontinuierlich die Abweichungen mindestens eines Teils, vorzugsweise der Gesamtheit der Pixel der Matrix zu erfassen.

16. System (23) nach einem der Ansprüche 13 bis 15, **dadurch gekennzeichnet, dass** es eine Kamera (17) umfasst, die mit dem Sensor ausgestattet ist, wobei die Kamera (17) vorzugsweise vom neuromorphischen Typ ist.

17. System (23) nach einem der Ansprüche 13 bis 16, **dadurch gekennzeichnet, dass** die Bildverarbeitungseinheit (21) ein Modul für künstliche Intelligenz umfasst.

## Claims

1. Method (10) for improved measurement of the time of passage on a timekeeping line (13, 20) of a race by a competitor, in particular for a sport, the method (10) being implemented by a measurement system (23) including at least one image sensor, the method (10) comprising the following consecutive steps:
- acquiring (1) electric signals representative of the image of the timekeeping line (13, 20) captured by the image sensor, the electric signals being produced according to optical signals received by the sensor,
- transmitting (2) the electric signals to an image-processing unit (21, 21),
- detecting (3) the passage of a timekeeping line (13, 20) by an object (11, 12),
**characterised in that** it comprises the following consecutive steps :
- detecting (4) at least one additional piece of information relating to the movement or the dimensions of the object (11, 12) to verify that the object (11) corresponds to a competitor (18, 28),
- transmitting (5) an order to measure the time of passage to a measurement unit (33) if the object (11) corresponds to a competitor (18, 28), and
- measuring (6) the time of passage of said object (11) on the timekeeping line corresponding to the instant of passage of the object (11).

2. Method (1) according to claim 1, **characterised in that** it comprises a step of transmitting (7) the time of passage measured to a display unit (34).

3. Method (1) according to claim 1 or 2, **characterised in that** since the sensor is provided with a matrix of pixels, the sensor is configured to detect the variations in optical signals received by at least a part of the pixels of the matrix to produce electric signals.

4. Method (1) according to any one of the previous claims, **characterised in that** the additional piece of information is the direction of movement of the object (11, 12).

5. Method (1) according to claim 4, **characterised in that** the direction of movement is detected on the columns of pixels via the modification of the pixels before and/or after the column(s) of pixels of the timekeeping line.

6. Method (1) according to any one of claims 1 to 3, **characterised in that** the additional piece of information is the speed of movement of the object (11, 12).

7. Method (1) according to any one of claims 1 to 3, **characterised in that** the additional piece of information is the height of the object (11, 12).

8. Method (1) according to any one of claims 1 to 3, **characterised in that** the additional piece of information is the width of the object (11, 12).

9. Method (1) according to any one of claims 1 to 3, **characterised in that** the additional piece of information is a zone of detection in which the object (11, 12) is expected.

10. Method (1) according to any one of the previous claims, **characterised in that** the detection is carried out via an analysis of the variation in the electric signals.

11. Method (1) according to any one of the previous claims, **characterised in that** the pixels of the image sensor detect the optical signals independently of each other.

12. Method (1) according to any one of the previous claims, **characterised in that** the totality of the sensor is used during each step of the method.

13. System (23, 23) for improved measurement of the time of passage on a timekeeping line (13, 20) of a race by a competitor (18, 28), in particular for a sport, the system being **characterised in that** it comprises:
- an acquisition unit (31) for acquiring electric signals representative of the image of the timekeeping line, the acquisition unit (31) including at least one image sensor provided with a matrix of pixels, the electric signals being produced according to optical signals received by the pixels of the matrix,
- an image-processing unit (21) for processing the electric signals transmitted by the acquisition unit (31), in such a way as to detect the passage of the timekeeping line by an object (11, 12), and
- a unit (33) for measuring the time of passage of said object (11) on the timekeeping line corresponding to the instant of passage of the object (11), the acquisition unit (11) being configured to transmit the electric signals to the image-processing unit (21),
**characterised in that** :
- the processing unit is configured to detect at least one additional piece of information relating to the movement or the dimensions of the object to verify that the object (11, 12) corresponds to a competitor, and
- the acquisition unit (11) is configured to transmit an order to measure the time of passage to the measurement unit (33) if the object (11) corresponds to a competitor (18, 28).

14. System (23) according to claim 13, **characterised in that** it comprises a unit (34) for displaying the measured times.

15. System (23) according to claim 13 or 14, **characterised in that** the sensor is configured to continually detect the variations in at least a part, preferably the totality, of the pixels of the matrix.

16. System (23) according to any one of claims 13 to 15, **characterised in that** it comprises a camera (17) provided with the sensor, preferably the camera (17) is of the neuromorphic type.

17. System (23) according to any one of claims 13 to 16, **characterised in that** the image-processing unit (21) comprises an artificial intelligence module.
